# FASCICULE DE BREVET EUROPEEN

(11) **EP 3 774 577 B1**
(45) Date de publication et mention de la délivrance du brevet: **07.06.2023**
(21) Numéro de dépôt: 19726045.8
(22) Date de dépôt: 10.04.2019
(51) Int. Cl.: B65D 81/03, B65D 81/05

(54) **POCHETTE SOUPLE D'EXPEDITION D'ARTICLES DE TYPE ENVELOPPE AVEC DISPOSITIF DE PROTECTION GONFLABLE**
UMHÜLLTER FLEXIBLER BEUTEL FÜR VERSANDSTÜCKE MIT AUFBLASBARER SCHUTZVORRICHTUNG
ENVELOPE-TYPE FLEXIBLE POUCH FOR SHIPPING ITEMS WITH INFLATABLE PROTECTION DEVICE

(30) Priorité: 11.04.2018 FR 1853188
(43) Date de publication de la demande: 17.02.2021
(73) Titulaire: HARRY PLAST, 59230 Saint-Amand-les-Eaux (FR)
(72) Inventeur: HARRISSART, Jean-Marie, 59135 WALLERS (FR); BLANCHART, Romaric, 59199 HERGNIES (FR)
(74) Mandataire: RVDB
(86) Numéro de dépôt international: PCT/FR2019/050841
(87) Numéro de publication internationale: WO 2019/197778

(56) Documents cités:
- EP-A1- 1 170 225
- WO-A1-02/066338
- CA-A1- 2 009 365
- US-A- 5 447 235
- US-A- 6 056 119
- US-A1- 2007 053 615

## Description

### Domaine technique

La présente invention se rapporte au domaine des pochettes souples d'expédition d'articles du type enveloppe, en particulier celles qui disposent d'un système de gonflage permettant de protéger contre les chocs les articles contenus dans l'enveloppe, durant leur expédition.

La présente invention a pour objectif principal de mettre en oeuvre une alternative de système de gonflage qui préserve au mieux l'enveloppe gonflée jusqu'à son arrivée chez le destinataire.

### Etat de la technique

Il est connu des pochettes souples d'expédition de type enveloppe qui assurent une protection des articles expédiés. Une telle protection s'avère nécessaire pour des articles fragiles étant donné que les enveloppes et, de manière générale, les colis sont malmenés durant leurs acheminements chez les destinataires. Ces acheminements peuvent se faire par avions, trains, ou transports routiers (camion, voiture ou cycle).

Une première mise en oeuvre consiste à prévoir un rembourrage en mousse dans une poche de l'enveloppe, ledit rembourrage définissant un compartiment de réception des articles à expédier. On citera à titre d'exemple le brevet EP2345601B1.

Une seconde mise en oeuvre consiste à prévoir une chambre gonflable qui entoure un compartiment de réception des articles à expédier. On citera à titre d'exemple les demandes de brevet ou brevets suivants : US4184596A, US4262801A, US5447235A, US6056119A, US2007053615A1, WO02066338A1, GB2545636A, GB2230509A, EP1170225A1 et CA2009365A1. Selon ces réalisations, l'enveloppe présente une poche interne définissant un compartiment de réception d'un article, une poche externe intégrant la poche interne, une ouverture agencée sur les poches interne et externe pour accéder au compartiment. La poche interne et la poche externe sont fixées entre elles de par leur conception en plusieurs feuilles soudées entre elles ou en une seule feuille pliée et soudée au niveau de ses bords, lesdites poches interne et externe étant agencées de telle sorte à définir une chambre gonflable autour de ladite poche interne.

Dans les documents US4184596A, US4262801A et GB2230509A, une ou plusieurs valves sur la poche externe permettent de gonfler la chambre qui peut être composée d'une ou plusieurs zones gonflables autour du compartiment, lesdites valves étant fermées par des bouchons. Ces bouchons sont susceptibles de se retirer pendant l'expédition, la pochette n'assurant alors plus aucune protection de l'article qui risque donc d'être livré endommagé.

Dans les documents US2007053615A1, GB2545636A et CA2009365A1, la poche externe comporte une ou plusieurs valves souples aplaties qui s'écrasent et s'obturent sous l'effet de la pression de gonflage dans la chambre. En cas de mauvaise obturation de la ou des valves, la chambre peut se dégonfler au moins partiellement, ce dégonflage pouvant par exemple intervenir lorsque la pression dans la chambre n'est pas assez importante, en cas de mauvais gonflage.

Dans le document US5447235A, la pochette gonflable comprend un conduit mis en oeuvre entre les deux faces de la poche interne, ce conduit comprenant deux orifices de sortie respectivement sur les deux faces de la poche interne, lesdits orifices de sortie communiquant dans la chambre. L'obturation du conduit est obtenue par la pression dans la chambre qui écrase les deux faces de la poche interne dans la zone dudit conduit.

Dans le document US6056119A, il est prévu un conduit qui comporte une sortie débouchant dans la chambre gonflable et une entrée débouchant sur la pochette. Le conduit constitue également une valve qui s'obture uniquement grâce à la pression dans la chambre. La pochette comprend aussi un rabat qui a uniquement pour fonction de fermer l'ouverture d'accès au compartiment.

Dans le document EP1170225A1, la pochette gonflable comporte un conduit mis en oeuvre entre deux bandes rabattues disposées entre une face de la poche externe et une face de la poche interne, le conduit étant délimité par des soudures. En outre, un point ou une ligne de soudure, agencé entre ladite face de la poche externe et les deux bandes rabattues, permet d'étirer ces deux bandes rabattues et ainsi le conduit, ce qui permet de le fermer et d'empêcher l'air sous pression de s'échapper de la chambre. Cet air sous pression est également présent dans les chambres de chaque côté des bandes rabattues et communiquant avec la chambre, ladite pression de l'air permettant de maintenir fermer le conduit en complément de l'étirage desdites bandes rabattues.

Dans le document WO02066338A1, la pochette gonflable comporte un conduit mis en oeuvre entre deux bandes rabattues disposées entre une face de la poche externe et une face de la poche interne, le conduit étant délimité par des soudures. En outre, un tube rigide est scellé étanchement et en permanence dans ce conduit, son extrémité étant fermée par un bouchon après le gonflage de la pochette. L'orifice de sortie du conduit débouche dans la chambre et a une section restreinte délimitée par le cordon de soudure au niveau duquel se situe ledit orifice de sortie. Cela permet seulement de limiter l'échappement de l'air sous pression dans la chambre une fois le gonflage effectué, seul le bouchon assurant une réelle obturation du tube et, ainsi, du conduit.

Il est aussi connu le document US2011192121A1 portant sur une pochette d'expédition qui comporte une poche recevant une chemise gonflable dans laquelle vient se positionner un article à expédier. La chemise gonflable comprend un conduit commun qui communique avec une pluralité de conduits. Le conduit commun comprend un ou deux orifices d'entrée qui sont en correspondance avec un ou deux orifices d'entrée sur la poche. Le gonflage de la chemise s'effectue en injectant de l'air par les orifices d'entrée sur la poche. Une fois la chemise gonflée, un cordon de soudure est réalisé sur toute la longueur du conduit commun pour l'obturer et empêcher l'air dans les conduits de s'échapper par les orifices d'entrée. La poche comprend un rabat pour la fermeture de l'ouverture en sorte d'assurer le maintien de l'article dans la poche.

Il est aussi connu le document US4465188A portant sur une pochette d'expédition qui comporte une enveloppe traditionnelle dans laquelle une chemise gonflable est positionnée et permet la réception d'un article à expédier. La chemise gonflable comprend une poche interne définissant un compartiment de réception de l'article et une poche externe, une chambre gonflable étant définie entre les poches interne et externe. Cette chemise comprend une valve qui pénètre dans la chambre et comprend des lèvres positionnées dans cette chambre. L'obturation des lèvres est assurée par la pression dans ladite chambre gonflée. L'enveloppe comporte un rabat pour sa fermeture un fois la chemise incorporée dans celle-ci.

### Résumé de l'invention

La présente invention a pour objectif de pallier les problèmes de dégonflage total ou partiel pouvant apparaître sur les pochettes gonflables de l'art antérieur précité, durant leurs expéditions.

A cet effet, l'invention concerne une pochette souple d'expédition de type enveloppe. La pochette comprend une poche interne définissant un compartiment de réception d'un article, une poche externe intégrant la poche interne, une ouverture agencée sur les poches interne et externe pour accéder au compartiment. La poche interne et la poche externe sont fixées entre elles de telle sorte à définir une chambre gonflable autour de ladite poche interne. Cette fixation entre les poches interne et externe peut être réalisée de diverses façons à la portée de l'homme du métier, par exemple par soudure ou collage entre plusieurs feuilles ou en utilisant une seule feuille pliée et ayant ses bords soudés ou collés entre eux.

Selon l'invention, la pochette comprend un conduit qui s'étend à l'intérieur de la chambre. Le conduit comporte une sortie qui débouche dans la chambre et une entrée qui débouche sur l'extérieur de la pochette.

En outre, selon l'invention, le conduit s'étend dans le sens de la longueur de la pochette et est mis en oeuvre directement entre une face de la poche externe et une face de la poche interne de sorte que le gonflage de la chambre assure la formation d'au moins un pli sur la pochette, ledit pli assurant l'obturation du conduit.

La mise en oeuvre du conduit directement entre une face de la poche externe et une face de la poche interne permet avantageusement de générer des plis dans le conduit lors du gonflage de la pochette. En effet, le gonflage de la pochette a pour effet de déformer la poche externe et la poche interne en générant des plis sur la surface externe de la pochette. Ces plis sur la pochette viennent obturer le conduit, ce qui empêche l'air dans la chambre de s'échapper par ledit conduit.

Ainsi, l'expéditeur dispose l'article à envoyer dans le compartiment en l'insérant dans la poche interne par l'ouverture, puis il gonfle la chambre en soufflant dans le conduit ; la poche interne et à la poche externe se déforment durant le gonflage, ce qui permet à la poche interne de venir épouser la forme de l'article contenu dans le compartiment, de sorte à l'immobiliser convenablement. La pression dans la chambre de gonflage permet d'écraser le conduit qui s'étend dans ladite chambre, du fait de sa souplesse. Cet écrasement du conduit limite déjà en quasi-totalité les possibilités que le fluide gazeux - généralement de l'air - contenu dans la chambre puisse s'échapper. Par ailleurs, la déformation de la poche interne et de la poche externe permet de générer un ou plusieurs plis sur le conduit du fait de sa mise en oeuvre entre deux faces attenantes desdites poches interne et externe, ce qui bouche naturellement ce conduit et empêche l'air de s'échapper de la chambre.

Selon une réalisation de la pochette, la poche interne comprend une première face et la poche externe comporte une première face. En outre, le conduit est mis en oeuvre entre des bords latéraux des poches interne et externe et une soudure partielle agencée entre les deux premières faces le long desdits bords latéraux et avec un léger espacement par rapport auxdits bords latéraux. On pourrait prévoir d'autres variantes de mise en oeuvre du conduit entre la première face de la poche externe et la première face de la poche interne, ledit conduit étant décalé et indépendant des bords latéraux des poches interne et externe. On peut également prévoir la mise en oeuvre du conduit entre une seconde face de la poche externe et une seconde face de la poche interne.

Selon une réalisation de la pochette, le conduit s'étend sur la longueur de la pochette externe de sorte que la sortie dudit conduit soit positionnée dans le troisième tiers de la chambre en partant de son extrémité située au niveau de l'ouverture. De préférence, la sortie du conduit se situe à proximité du bord inférieur de la poche externe.

De préférence, la longueur du conduit est au moins de la moitié de la longueur de la pochette, de préférence d'au moins les deux-tiers de la longueur de la pochette, de sorte à garantir la présence d'au moins un pli sur le conduit lors du gonflage de la chambre et, ainsi, l'obturation dudit conduit.

Selon une réalisation de la pochette, le conduit comprend une largeur à plat, c'est-à-dire avant le gonflage de la chambre, comprise entre cinq et trente millimètres (5 mm et 30 mm), de préférence comprise entre onze et vingt-trois millimètres (11 mm et 23 mm), de préférence égale à vingt millimètres (20 mm).

Selon une réalisation, la pochette comprend un rabat agencé pour fermer l'ouverture dans une position rabattue et des premiers moyens adhésifs agencés pour maintenir le rabat en position rabattue. En outre, l'entrée du conduit débouche sur l'extérieur de la pochette dans une position telle que le rabat obture le conduit dans sa position rabattue.

Ainsi, une fois la chambre gonflée, l'expéditeur active les premiers moyens adhésifs et procède au replie du rabat pour fermer l'ouverture, ce qui concomitamment obture le conduit. Les premiers moyens adhésifs assurent ensuite le maintien du rabat dans sa position rabattue et, ainsi, du conduit obturé, ce qui empêche définitivement toute possibilité de dégonflage de la chambre.

L'obturation du conduit lorsque le rabat est dans sa position rabattue peut être obtenue grâce à divers agencements entre le conduit et la pochette.

Selon une première réalisation de la pochette, l'entrée du conduit débouche sur le rabat de sorte que dans sa position rabattue, ledit rabat replie le conduit sur lui-même pour l'obturer. Ainsi, l'obturation du conduit est obtenue par le pliage du conduit sur lui-même lors du rabattement du rabat.

Selon une seconde réalisation de la pochette, l'entrée du conduit débouche sur la poche externe dans une zone où se situent les premiers moyens adhésifs lorsque le rabat est en position rabattue. Ainsi, l'entrée du conduit débouche sur une paroi externe de la poche externe, dans la zone recevant le rabat lors de son rabattement et de son collage ; l'entrée du conduit se trouve donc emprisonnée par les premiers moyens adhésifs et le rabat collé sur ladite paroi externe, ce qui obture l'entrée du conduit.

Selon ces première et seconde réalisation précitées, dans une variante, le rabat comprend une partie supérieure et une partie inférieure dans laquelle se situe l'entrée du conduit. En outre, des seconds moyens adhésifs provisoires sont agencés sur la partie supérieure. Grâce à cette configuration du rabat, la partie supérieure du rabat peut être rabattue sur la partie inférieure du rabat, la présence des seconds moyens adhésifs provisoires permettant de maintenir provisoirement la partie supérieure rabattue sur la partie inférieure et, ainsi, sur l'entrée du conduit, avant usage. On entend par moyens adhésifs provisoires le fait que la partie supérieure du rabat peut être dégagée de la partie inférieure du rabat, après sa mise en place, sans aucune détérioration desdites parties supérieure et inférieure.

Selon une réalisation de la pochette, la poche externe est réalisée dans une matière choisie parmi les polyoléfines et la pochette interne est également réalisée dans une matière choisie parmi les polyoléfines. Cela facilitera le recyclage de la pochette après son usage.

Selon une réalisation, la pochette comprend sur sa partie supérieure avant des moyens de détection anti-fraude qui coopèrent avec les premiers moyens adhésifs dans la position rabattue du rabat. Cela permet de visualiser si la pochette a été ouverte ou non avant sa remise au destinataire. Bien entendu, on peut envisager des variantes de pochettes sans de tels moyens de détection.

Selon une première réalisation de la pochette, la poche interne comprend un bord inférieur qui est flottant vis-à-vis de la poche externe. Selon une seconde réalisation de la pochette, la poche interne comprend un bord inférieur qui est fixé à une paroi interne de la poche externe. Cette seconde réalisation présente pour avantage, en comparaison de la première réalisation, d'immobiliser totalement l'article dans la chambre gonflée.

Selon une réalisation de la pochette, celle-ci comprend un tube rigide de soufflage incorporé partiellement dans le conduit pour le gonflage de la chambre, ledit tube étant amovible. Ce tube rigide permet de gonfler la chambre en soufflant simplement dans ledit tube, sans nécessité de moyens de gonflage supplémentaires de type compresseur. Une fois la chambre gonflée, le tube est extrait, l'extraction du tube permet non seulement au conduit de s'écraser au moins partiellement sous la pression dans ladite chambre, et surtout la formation d'au moins un pli sur ce conduit garantissant son obturation. En la présence d'un rabat, tel que précité, l'obturation du conduit est renforcée par la mise en place du rabat dans sa position rabattue. Etant donné que le tube n'est pas enfoncé sur toute la longueur du conduit, l'extrémité du conduit reste libre vis-à-vis de l'extrémité du tube, ce qui permet à la sortie du conduit de s'écraser sous l'effet de la pression dans la chambre lorsque l'expéditeur arrête de souffler dans le tube et lors de l'extraction dudit tube, évitant ainsi le dégonflage de la chambre. Le tube peut être prépositionné dans le conduit ; on peut au contraire prévoir d'insérer le tube au moment de l'utilisation de la pochette.

Selon une réalisation, pour les plages de largeur du conduit définies précédemment, le diamètre du tube rigide est compris entre trois et quinze millimètres (3 mm et 15 mm), de préférence compris entre huit et onze millimètres (8 mm et 11 mm), de préférence égal à neuf millimètres (9 mm). Ainsi, le diamètre du tube rigide est en rapport avec la largeur à plat du conduit, ce qui évite un échappement de l'air soufflé sur les côtés du conduit durant le gonflage de la chambre et maintient convenablement le tube rigide lorsque celui-ci est prépositionné dans le conduit avant l'utilisation de la pochette.

En outre, la longueur du tube rigide est comprise entre la moitié et les deux-tiers de la longueur de la pochette. Cela permet d'enfoncer suffisamment le tube rigide dans le conduit pour que l'air puisse pénétrer facilement dans la chambre lors du gonflage en soufflant normalement dans le tube rigide avec la bouche.

Selon une réalisation, en la présence du rabat comprenant une partie supérieure et une partie inférieure dans laquelle se situe l'entrée du conduit et des seconds moyens adhésifs provisoires sont agencés sur la partie supérieure, le tube rigide est prépositionné dans le conduit, avant usage. Ainsi, lorsque le tube rigide est prépositionné dans le conduit avant utilisation de la pochette, seule l'extrémité dudit tube dépassant légèrement de l'entrée dudit conduit, la partie supérieure du rabat peut être rabattue sur l'extrémité du tube rigide avec les seconds moyens adhésifs qui assure un maintien provisoire rabattue de ladite partie supérieure sur la partie inférieure du rabat, ce qui protège l'extrémité du tube rigide contre les salissures, avant usage.

### Brève description des figures

Les caractéristiques et avantages de l'invention apparaîtront à la lecture de la description suivante s'appuyant sur des figures, parmi lesquelles :
- la figure 1 illustre de face une réalisation d'une pochette selon l'invention ;
- la figure 2 illustre un tube rigide pour le soufflage dans la pochette ;
- la figure 3 illustre une variante de pochette gonflée et contenant des articles ;
- la figure 4 illustre une variante de pochette avant usage.

### Description détaillée

Dans la suite de la description, le terme pochette est utilisé pour désigner la pochette souple d'expédition selon l'invention. En outre, les mêmes références sont utilisées pour désigner les mêmes caractéristiques selon les diverses variantes de pochette.

En regard des figures 1, 3 et 4, la pochette 1 - selon les diverses variantes illustrées - présente une poche interne 2 et une poche externe 3. La poche interne 2 comprend deux faces 21, 22 et la poche externe 3 comprend deux faces 31, 32. De préférence, la poche interne 2 est réalisée dans une matière polyéthylène, mais on pourrait choisir d'autres matières, par exemple du polypropylène. De même, la poche externe 3 est réalisée dans une matière polyéthylène, mais on pourrait choisir d'autres matières, par exemple du polypropylène.

Les deux faces 31, 32 de la poche externe 3 sont soudées entre elles au niveau des bords latéraux 33, 34 de ladite poche externe 3. Ces deux faces 31, 32 peuvent également être soudées entre elles au niveau du bord inférieur 35 de la poche externe 3, lorsque celle-ci est mise en oeuvre à partir de deux feuilles et non d'une seule feuille pliée en deux au niveau dudit bord inférieur 35.

De même, Les deux faces 21, 22 de la poche interne 2 sont soudées entre elles au niveau des bords latéraux 23, 24 de ladite poche interne 2. Ces deux faces 21, 22 peuvent également être soudées entre elles au niveau du bord inférieur 25 de la poche interne 2, lorsque celle-ci est mise en oeuvre à partir de deux feuilles et non d'une seule feuille pliée en deux au niveau dudit bord inférieur 25.

Sur la figure 1, les première et seconde faces 21, 22 de la poche interne 2 et les première et seconde faces 31, 32 de la poche externe 3 sont également soudées entre elles au niveau de leurs bords latéraux 23, 33, 24, 34.

Sur les figures 1 et 4, le bord supérieur 26 de la première face 21 de la poche interne 2 est soudé avec le bord supérieur 36 de la première face 31 de la poche externe 3. De même, le bord supérieur 27 de la seconde face 22 de la poche interne 2 est soudé avec le bord supérieur 37 de la seconde face 32 de la poche externe 3. Cela permet de définir une chambre 4 entre la poche interne 2 et la poche externe 3, ainsi qu'une ouverture 5 pour accéder à un compartiment 6 dans la poche interne 2. Les premières faces 21, 31 sont plus longues que les secondes faces 22, 32 sur les poches interne 2 et externe 3, ce qui permet la mise en oeuvre d'un rabat 7.

Sur la figure 4, deux soudures 81, 82 sont prévues à distance des bords supérieurs 26, 36 et des bords supérieurs 27, 37 sur les poches interne 2 et externe 3, ce qui permet de délimiter la chambre de gonflage 4 afin de conserver à plat, après gonflage de ladite chambre 4, la partie supérieure avant 1a et le rabat 7 sur la pochette 1, pour une fermeture convenable de l'ouverture 5 par le rabat 7.

Sur la figure 3, le bord supérieur 27 de la seconde face 22 de la poche interne 2 est soudé avec la seconde face 32 de la poche externe 3 tandis que le bord supérieur 37 de la second face 32 de la poche externe 3 dépasse du bord supérieur 27 de la seconde face 22 de la poche interne 2. Cela délimite également la chambre 4 pour conserver la partie supérieure avant 1a et le rabat 7 de la pochette 1, convenablement à plat après gonflage de ladite chambre 4.

Sur la figure 1, une première soudure 83 est prévue sur la largeur de la pochette 1, entre la première face 21 de la poche interne 2 et la première face 31 de la poche externe 3, excepté une petite ouverture 9 qui demeure à proximité des bords latéraux 23, 33 desdites premières faces 21, 31. En outre une seconde soudure 84 est prévue dans le sens de la longueur de la pochette 1 entre lesdites première faces 21, 31, à proximité de leurs bords latéraux 23, 33. Cette seconde soudure 84 s'étend de la première soudure 83 où elle est positionnée de manière attenante à l'ouverture 9, jusqu'à proximité du bord inférieur 25 de la poche interne 2 et du bord inférieur 35 de la poche externe 3. Cela permet de constituer un conduit 10 présentant de préférence une largeur à plat, avant gonflage de la chambre 4, comprise entre cinq et trente millimètres (5 mm et 30 mm), de préférence entre onze et vingt-trois millimètres (11 mm et 23 mm), de préférence de vingt millimètres (20 mm). De préférence, le conduit 10 s'étend sur au moins les deux-tiers de la longueur de la pochette 1. L'entrée 10a du conduit 10 correspond avec l'orifice 9 et la sortie 10a dudit conduit 10 débouche dans la chambre 4.

Lorsque le rabat 7 est rabattu sur la partie supérieure avant 1a de la pochette 1, en le pliant suivant une première ligne de pliage 11, le conduit 10 est également replié sur lui-même, ce qui obture ledit conduit 10 au niveau de ladite ligne de pliage 11.

La pochette 1 comprend une bande antifraude 12 intégrant un système de visualisation d'une ouverture frauduleuse. De tel système de visualisation anti-fraude sont bien connus dans le domaine des enveloppes ou sachets, en particulier pour le transport d'objets de valeur. La bande antifraude 12 est positionnée dans la partie supérieure avant 1a de la pochette 1.

La pochette 1 comporte également une couche adhésive 13 revêtue provisoirement d'une bande de protection 14. Cette couche adhésive 13 est disposée sur la face interne 7a du rabat 7. Lorsque la bande de protection 14 est retirée et que le rabat 7 est dans la position rabattue, la couche adhésive 13 repose sur la bande antifraude 12 et sur la partie supérieure avant 1a de la pochette 1, ce qui maintient l'ouverture 5 fermée et le conduit 10 replié sur lui-même. La couche adhésive 13 assure une fermeture permanente de la pochette 1, le dégagement du rabat 7 pour l'ouverture de la pochette 1 activant la bande antifraude 12.

Le bord inférieur 25 de la poche interne 2 peut rester libre vis-à-vis de la poche externe 3, comme le montre la figure 4. On peut au contraire fixer, notamment par soudure 85 voire par collage, le bord inférieur 25 avec paroi interne 32a de la seconde face 32 de la poche externe 3, comme illustré en figure 3, voire avec la paroi interne 31a de la première face 31 de ladite poche externe 3. La soudure 85 s'étendra partiellement sur le bord inférieure 25 de la poche interne 2, comme le montre la figure 1, pour que toute la chambre 4 se remplisse correctement durant le gonflage.

Sur la figure 1, la pochette 1 comprend un tube rigide 15, illustré seul sur la figure 2, lequel est inséré par l'orifice 9, à l'intérieur du conduit 10. Ce tube rigide 15 s'étend partiellement dans le conduit 10 de sorte à conserver la sortie 10b dudit conduit 10 souple, ce qui permet à ladite sortie 10b de se fermer lorsque la chambre 4 est gonflée et, ainsi, empêche en quasi-totalité l'air de s'échapper de la chambre 4 avant même l'obturation totale du conduit 10 obtenue par la mise en place du rabat 7.

Le diamètre du tube rigide 15 est choisi en proportion de la largeur à plat du conduit 10. Lorsque la largeur du conduit 10 est comprise entre cinq et trente millimètres (5 mm et 30 mm), le diamètre du tube rigide 15 est compris entre trois et quinze millimètres (3 mm et 15 mm). Lorsque la largeur du conduit 10 est comprise entre onze et vingt-trois millimètres (11 mm et 23 mm), le diamètre du tube rigide 15 est compris entre huit et onze millimètres (8 mm et 11 mm). Lorsque la largeur du conduit 10 est de vingt millimètres (20 mm), le diamètre du tube rigide 15 est de neuf millimètres (9 mm). Cela évite un échappement de l'air soufflé sur les côtés du conduit durant le gonflage de la chambre. En outre, cela permet de maintenir convenablement le tube rigide 15 lorsque celui-ci est prépositionné dans le conduit 10 avant l'utilisation de la pochette ; en d'autres termes, le tube rigide 15 ne peut pas glisser complètement dans le conduit 10 de sorte que son extrémité 15a dépasse toujours de l'ouverture 9 et, ainsi, reste accessible.

En outre, la longueur du tube rigide est comprise entre la moitié et les deux-tiers de la longueur de la pochette. Cela permet d'enfoncer suffisamment le tube rigide 15 dans le conduit 10 pour que l'air puisse pénétrer facilement dans la chambre lors du gonflage en soufflant normalement dans le tube rigide avec la bouche.

Sur la figure 1, la pochette 1 est conçue pour que le tube rigide 15 soit prépositionné dans le conduit 10 et pour que l'extrémité 15a dudit tube rigide 15 soit protégée contre les salissures avant l'usage de la pochette 1. Pour cela, le rabat 7 est dimensionné pour dépasser de manière suffisamment importante vis-à-vis de l'extrémité 15a du tube rigide 15 en position dans le conduit 10, seule ladite extrémité 15a dépassant de l'ouverture 9. En outre, comprend une bande adhésive provisoire 17 est agencée sur la largeur du rabat 7, à proximité de son extrémité supérieure 7b, comme l'illustre la figure 1. La partie supérieure 7c du rabat 7, située entre l'extrémité supérieure 7b et une seconde ligne de pliage 18, est rabattue contre la partie inférieure 7d dudit rabat 7, située entre la première ligne de pliage 11 et la seconde ligne de pliage 18, la bande adhésive provisoire 17 assurant le maintien de ladite partie supérieure 7c rabattue contre ladite partie inférieure 7d, ce qui protège l'extrémité 15a du tube rigide 15. Lors de l'utilisation de la pochette 1, l'utilisateur dégage la partie supérieure 7c du rabat pour accéder à l'extrémité 15a du tube rigide 15 et gonfler la chambre 4.

Bien entendu, on peut envisager des variantes de pochette 1 sans assurer une telle protection de l'extrémité 15a du tube rigide 7 contre les salissures, dans quel cas le rabat 7 pourra être plus court et ne pas être équipé de la bande adhésive provisoire 17.

Les articles 16 sont insérés par l'ouverture 5, dans le compartiment 6 de la poche interne 2. Puis l'expéditeur souffle dans le tube 15, ce qui gonfle la chambre 4. Ce gonflage de la chambre 4 permet aux deux faces 21, 22 de la paroi interne 2 de venir se plaquer contre l'article 16 et de boucher l'ouverture 5, comme l'illustre la figure 3. Ainsi, l'article 16 est immobilisé dans le compartiment 6. L'expéditeur retire ensuite le tube rigide 15 ; la souplesse des matières des poches interne 2 et externe 3 permet à la sortie 10b du conduit 10 de se fermer, comme expliqué précédemment, ce qui maintient la chambre gonflée le temps que l'expéditeur retire la bande de protection 14 pour libérer la couche adhésive et rabatte le rabat 7 contre la partie supérieure avant 1a de la pochette 1, obturant ainsi complètement le conduit 10.

Des variantes sont envisageables dans le cadre de l'invention. On peut notamment prévoir un agencement différent des diverses soudures entre les poches interne 2 et externe 3 pour définir le compartiment 6, l'ouverture 5, la chambre 4 et le conduit 10.

En variante, le conduit 10 pourra être mis en oeuvre sur le même principe que décrit précédemment, entre la seconde face 22 de la poche interne 2 et la seconde face 32 de la poche externe 3. Dans ce cas, l'orifice 9, c'est-à-dire l'entrée 10a du conduit 10, sera disposé dans la partie supérieure avant 1a de la pochette 1 de sorte que lorsque le rabat 7 est rabattu, la couche adhésive 13 et ledit rabat 7 recouvrent ledit orifice 9, ce qui obture également le conduit 10 dans la position rabattue dudit rabat 7.

L'agencement du conduit 10 entre la première face 21 de la poche interne 2 et la première face 31 de la poche externe 3 ou entre la seconde face 22 de la poche interne 2 et la seconde face 32 de la poche externe 3, permet d'assurer la formation de plis sur la pochette 1 et sur le conduit 10 lors du gonflage de la chambre 4. Ces plis sur le conduit 10 assurent alors naturellement son obturation, ce qui empêche le dégonflage de la chambre 4 avant même la mise en place du rabat 7. La mise en place du rabat 7 garantit simplement contre tout risque éventuel de dégonflage de la chambre 4. On comprend cependant que, dans le cadre de l'invention, il est possible d'envisager des variantes de pochettes sans aucun rabat.

La pochette 1 comprendra également sur au moins une de ses parois externes 1b, 1c une fenêtre (non illustrée) permettant d'écrire l'adresse du destinataire et éventuellement celle de l'expéditeur, notamment avant le gonflage de la chambre 4.

## Revendications

1. Pochette (1) souple d'expédition de type enveloppe, laquelle comprend une poche interne (2) définissant un compartiment (6) de réception d'un article (16), une poche externe (3) intégrant la poche interne, une ouverture (5) agencée sur les poches interne et externe pour accéder au compartiment, la poche interne et la poche externe étant fixées entre elles de telle sorte à définir une chambre (4) gonflable autour de ladite poche interne, la pochette comprenant un conduit (10) s'étendant à l'intérieur de la chambre, le conduit comportant une sortie (10b) débouchant dans la chambre et une entrée (10a) débouchant sur l'extérieur de la pochette, le conduit (10) étant mis en oeuvre directement entre une face de la poche externe et une face de la poche interne, ladite pochette étant **caractérisée en ce que** le conduit (10) s'étend dans le sens de la longueur de la pochette de sorte que le gonflage de la chambre (4) assure la formation d'au moins un pli sur la pochette, ledit pli assurant l'obturation du conduit.

2. Pochette (1) selon la revendication 1, dans laquelle la poche interne (2) comprend une première face (21) et la poche externe (3) comporte une première face (31), le conduit (10) étant mis en oeuvre entre des bords latéraux (23, 33) des poches interne et externe et une soudure (84) partielle agencée entre les deux premières faces (21, 31) le long desdits bords latéraux et avec un léger espacement par rapport auxdits bords latéraux.

3. Pochette (1) selon l'une quelconque des revendications 1 ou 2, dans laquelle le conduit (10) s'étend sur la longueur de la pochette de sorte que la sortie (10b) dudit conduit soit positionnée dans le troisième tiers de la chambre (4) en partant de son extrémité située au niveau de l'ouverture (5).

4. Pochette (1) selon l'une quelconque des revendications 1 à 3, dans laquelle le conduit (10) comprend une largeur à plat comprise entre cinq et trente millimètres (5 mm et 30 mm), de préférence entre onze et vingt-trois millimètres (11 mm et 23 mm), de préférence de vingt millimètres (20 mm).

5. Pochette (1) selon l'une quelconque des revendications 1 à 4, laquelle comprend un rabat (7) agencé pour fermer l'ouverture dans une position rabattue et des premiers moyens adhésifs (13, 14) agencés pour maintenir le rabat en position rabattue, l'entrée (10a) du conduit (10) débouchant sur l'extérieur de la pochette de telle sorte que le rabat obture ledit conduit dans sa position rabattue.

6. Pochette (1) selon la revendication 5, dans laquelle l'entrée (10a) du conduit (10) débouche sur le rabat (7) de sorte que dans sa position rabattue, ledit rabat replie le conduit sur lui-même pour l'obturer.

7. Pochette (1) selon la revendication 5, dans laquelle l'entrée (10a) du conduit (10) débouche dans une zone où se situent les premiers moyens adhésifs (13) lorsque le rabat (7) est en position rabattue.

8. Pochette (1) selon l'une des revendications 5 à 7, dans laquelle le rabat comprend une partie supérieure (7c) et une partie inférieure (7d) dans laquelle se situe l'entrée (10a) du conduit (10), des seconds moyens adhésifs provisoires (17) étant agencés sur la partie supérieure (7c), le rabat (7) étant configuré pour maintenir provisoirement la partie supérieure rabattue sur la partie inférieure avant usage.

9. Pochette (1) selon l'une quelconque des revendications 1 à 8, dans laquelle la poche externe (3) est réalisée dans une matière choisie parmi des polyoléfines et la poche interne (2) est réalisée également dans une matière choisie parmi des polyoléfines.

10. Pochette (1) selon l'une quelconque des revendications 1 à 9, laquelle comprend sur sa partie supérieure avant (1a) des moyens de détection anti-fraude (12) qui coopèrent avec les premiers moyens adhésifs (13) dans la position rabattue du rabat (7).

11. Pochette (1) selon l'une quelconque des revendications 1 à 10, dans laquelle la poche interne (2) comprend un bord inférieur (25) qui est flottant vis-à-vis de la poche externe (3).

12. Pochette (1) selon l'une quelconque des revendications 1 à 10, dans laquelle la poche interne (2) comprend un bord inférieur (25) qui est fixé à une paroi interne (32a, 33a) de la poche externe (3).

13. Pochette (1) selon l'une quelconque des revendications 1 à 12, laquelle comprend un tube rigide (15) de soufflage incorporé partiellement dans le conduit (10) pour le gonflage de la chambre (4), ledit tube étant amovible.

14. Pochette (1) selon la revendications 13 rattachée à la revendication 4, dans laquelle le diamètre du tube rigide (15) est compris entre trois et quinze millimètres (3 mm et 15 mm), de préférence compris entre huit et onze millimètres (8 mm et 11 mm), de préférence égal à neuf millimètres (9 mm).

15. Pochette (1) selon l'une des revendications 13 ou 14, dans laquelle la longueur du tube rigide (15) est comprise entre la moitié et les deux-tiers de la longueur de la pochette (1).

## Patentansprüche

1. Flexible kuvertartige Versandhülle (1), die eine Innentasche (2), die ein Fach (6) zur Aufnahme eines Artikels (16) definiert, eine Außentasche (3), in die die Innentasche integriert ist, eine Öffnung (5) umfasst, die an der Innen- und der Außentasche angeordnet ist, um auf das Fach zuzugreifen, wobei die Innentasche und die Außentasche derart aneinander befestigt sind, dass sie eine aufblasbare Kammer (4) um die Innentasche herum definieren, wobei die Hülle eine Führung (10) umfasst, die sich innerhalb der Kammer erstreckt, wobei die Führung einen in die Kammer mündenden Auslass (10b) und einen zur Außenseite der Hülle mündenden Einlass (10a) umfasst, wobei die Führung (10) direkt zwischen einer Fläche der Außentasche und einer Fläche der Innentasche implementiert ist, **dadurch gekennzeichnet, dass** sich die Führung (10) in Richtung der Länge der Hülle erstreckt, so dass das Aufblasen der Kammer (4) die Bildung mindestens eines Falz auf der Hülle sicherstellt, wobei der Falz die Abdichtung der Führung gewährleistet.

2. Hülle (1) nach Anspruch 1, wobei die Innentasche (2) eine erste Fläche (21) umfasst und die Außentasche (3) eine erste Fläche (31) umfasst, wobei die Führung (10) zwischen Seitenkanten (23, 33) der Innen- und der Außentasche und einer Schweißnaht (84) ausgeführt ist, die teilweise zwischen den beiden ersten Flächen (21, 31) entlang der Seitenkanten und mit geringem Abstand im Verhältnis zu den Seitenkanten angeordnet ist.

3. Hülle (1) nach einem der Ansprüche 1 oder 2, wobei sich die Führung (10) derart über die Länge der Hülle erstreckt, dass der Auslass (10b) der Führung im dritten Drittel der Kammer (4) ausgehend von seinem Ende, das sich auf Höhe der Öffnung (5) befindet, positioniert ist.

4. Hülle (1) nach einem der Ansprüche 1 bis 3, wobei die Führung (10) eine flache Breite zwischen fünf und dreißig Millimeter (5 mm und 30 mm), vorzugsweise zwischen elf und dreiundzwanzig Millimeter (11 mm und 23 mm), vorzugsweise von zwanzig Millimetern (20 mm) umfasst.

5. Hülle (1) nach einem der Ansprüche 1 bis 4, die eine Lasche (7) umfasst, die angeordnet ist, um die Öffnung in einer umgeklappten Position zu schließen, und erste Klebemittel (13, 14), die angeordnet sind, um die Klappe in umgeklappter Position zu halten, wobei der Einlass (10a) der Führung (10) derart auf der Außenseite der Hülle mündet, dass die Lasche die Führung in ihrer umgeklappten Position verschließt.

6. Hülle (1) nach Anspruch 5, wobei der Einlass (10a) der Führung (10) derart an der Lasche (7) mündet, dass die Lasche in ihrer umgeklappten Position die Führung zusammenfaltet, um sie zu schließen.

7. Hülle (1) nach Anspruch 5, wobei der Einlass (10a) der Führung (10) in einen Bereich mündet, in dem sich die ersten Klebemittel (13) befinden, wenn sich die Lasche (7) in der umgeklappten Position befindet.

8. Hülle (1) nach einem der Ansprüche 5 bis 7, wobei die Lasche einen oberen Teil (7c) und einen unteren Teil (7d) umfasst, in dem sich der Einlass (10a) der Führung (10) befindet, wobei vorübergehende Klebemittel (17) auf dem oberen Teil (7c) angeordnet sind, wobei die Lasche (7) konfiguriert ist, um den oberen Teil vor der Verwendung vorübergehend umgeklappt über den unteren Teil zu halten.

9. Hülle (1) nach einem der Ansprüche 1 bis 8, wobei die Außentasche (3) aus einem Material hergestellt ist, das aus Polyolefinen ausgewählt ist, und die Innentasche (2) ebenfalls aus einem Material hergestellt ist, das aus Polyolefinen ausgewählt ist.

10. Hülle (1) nach einem der Ansprüche 1 bis 9, die an ihrem oberen Vorderteil (1a) Betrugserkennungsmittel (12) umfasst, die mit den ersten Klebemitteln (13) in der umgeklappten Position der Lasche (7) zusammenwirken.

11. Hülle (1) nach einem der Ansprüche 1 bis 10, wobei die Innentasche (2) eine untere Kante (25) umfasst, die schwebend gegenüber der Außentasche (3) ist.

12. Hülle (1) nach einem der Ansprüche 1 bis 10, wobei die Innentasche (2) eine untere Kante (25) umfasst, die an einer Innenwand (32a, 33a) der Außentasche (3) befestigt ist.

13. Hülle (1) nach einem der Ansprüche 1 bis 12, die ein starres Blasrohr (15) umfasst, das teilweise in die Führung (10) zum Aufblasen der Kammer (4) integriert ist, wobei das Rohr entfernbar ist.

14. Hülle (1) nach Anspruch 13 in Verbindung mit Anspruch 4, wobei der Durchmesser des starren Rohrs (15) zwischen drei und fünfzehn Millimeter (3 mm und 15 mm), vorzugsweise zwischen acht und elf Millimeter (8 mm und 11 mm), vorzugsweise gleich neun Millimeter (9 mm) beträgt.

15. Hülle (1) nach einem der Ansprüche 13 oder 14, wobei die Länge des starren Rohrs (15) zwischen der Hälfte und zwei Dritteln der Länge der Hülle (1) beträgt.

## Claims

1. Flexible dispatch pouch (1) of the envelope type, which comprises an internal pocket (2) defining a compartment (6) for receiving an article (16), and external pocket (3) incorporating the internal pocket, an opening (5) arranged on the internal and external pockets for accessing a compartment, the internal pocket and the external pocket being attached together so as to define an inflatable chamber (4) around said internal pocket, the pouch comprising a conduit (10) extending inside the chamber, the conduit including an outlet (10b) emerging in the chamber and an inlet (10a) emerging on the outside of the pouch, the conduit (10) being implemented directly between a face of the external pocket and a face of the internal pocket, **characterised in that** the conduit (10) extends in the direction of the length of the pouch so that inflating the chamber (4) forms at least one fold on the pouch, said fold providing the closure of the conduit.

2. Pouch (1) according to claim 1, wherein the internal pocket (2) comprises a first face (21) and the external pocket (3) includes a first face (31), the conduit (10) being implemented between lateral edges (23, 33) of the internal and external pockets and a partial weld (84) arranged between the two first faces (21, 31) along said lateral edges and with a slight spacing with respect to said to lateral edges.

3. Pouch (1) according to either one of claims 1 or 2, wherein the conduit (10) extends over the length of the pouch so that the outlet (10b) of said conduit is positioned in the third third of the chamber (4) starting from the end thereof located at the opening (5).

4. Pouch (1) according to any one of claims 1 to 3, wherein the conduit (10) comprises a width when flat of between five and thirty millimetres (5 mm and 30 mm), preferably of between eleven and twenty-three millimetres (11 mm and 23 mm), preferably of twenty millimetres (20 mm).

5. Pouch (1) according to any one of claims 1 to 4, which comprises a flap (7) arranged to close the opening in a folded-over position and first adhesive means (13, 14) arranged to hold the flap in the folded-over position, the inlet (10a) of the conduit (10) emerging on the outside of the pouch so that the flap closes off said conduit in the folded-over position thereof.

6. Pouch (1) according to claim 5, wherein the inlet (10a) of the conduit (10) emerges on the flap (7) so that, in the folded-over position thereof, said flap folds the conduit on itself to close it.

7. Pouch (1) according to claim 5, wherein the inlet (10a) of the conduit (10) emerges in a region where the first adhesive means (13) are located when the flap (7) is in the folded-over position.

8. Pouch (1) according to one of claims 5 to 7, wherein the flap comprises a top part (7c) and a bottom part (7d) wherein the inlet (10a) of the conduit (10) is located, second temporary adhesive means brackets 17) being arranged on the top part (7c), the flap (7) being configured for temporarily holding the top part folded over on the bottom part before use.

9. Pouch (1) according to any one of claims 1 to 8, wherein the external pocket (3) is produced from a material selected from polyolefins and the internal pocket (2) is also produced from a material selected from polyolefins.

10. Pouch (1) according to any one of claims 1 to 9, which comprises, on the front top part (1a) thereof, anti-fraud detection means (12) that cooperate with the first adhesive means (13) in the folded-over position of the flap (7).

11. Pouch (1) according to any one of claims 1 to 10, wherein the internal pocket (2) comprises a bottom edge (25) that is floating with respect to the external pocket (3).

12. Pouch (1) according to any one of claims 1 to 10, wherein the internal pocket (2) comprises a bottom edge (25) that is attached to an internal wall (32a, 33a) of the external pocket (3).

13. Pouch (1) according to any one of claims 1 to 12, which comprises a rigid blowing tube (15) partially incorporated in the conduit (10) for inflating the chamber (4), said tube being removable.

14. Pouch (1) according to claim 13 attached to claim 4, wherein the diameter of the rigid tube (15) is between three and fifteen mm (3 mm and 15 mm), preferably between eight and eleven millimetres (8 mm and 11 mm), preferably equal to nine millimetres (9 mm).

15. Pouch (1) according to one of claims 13 or 14, wherein the length of the rigid tube (15) is between one half and two thirds of the length of the pouch (1).
